# EUROPÄISCHE PATENTSCHRIFT

(11) **EP 2 179 143 B1**
(45) Veröffentlichungstag und Bekanntmachung des Hinweises auf die Patenterteilung: **26.01.2011**
(21) Anmeldenummer: 08786927.7
(22) Anmeldetag: 06.08.2008
(51) Int. Cl.: F01D 9/02, F01D 5/14, F01D 25/12

(54) **SPALTKÜHLUNG ZWISCHEN BRENNKAMMERWAND UND TURBINENWAND EINER GASTURBINENANLAGE**
GAP COOLING BETWEEN COMBUSTION CHAMBER WALL AND TURBINE WALL OF A GAS TURBINE INSTALLATION
REFROIDISSEMENT DE FENTE ENTRE UNE PAROI DE CHAMBRE DE COMBUSTION ET UNE PAROI DE TURBINE D'UNE INSTALLATION DE TURBINE À GAZ

(30) Priorität: 06.08.2007 DE 102007037070
(43) Veröffentlichungstag der Anmeldung: 28.04.2010
(73) Patentinhaber: ALSTOM Technology Ltd, 5400 Baden (CH)
(72) Erfinder: STEIGER, Ulrich, 5405 Baden-Dättwil (CH); HOFMANN, Willy Heinz, CH-5406 Baden (CH)
(86) Internationale Anmeldenummer: PCT/EP2008/060320
(87) Internationale Veröffentlichungsnummer: WO 2009/019282

(56) Entgegenhaltungen:
- EP-A- 0 902 164
- EP-A- 1 674 659
- EP-A- 1 731 711
- EP-A- 1 741 877

## Beschreibung

### Technisches Gebiet

Die vorliegende Erfindung betrifft eine Gasturbinenanlage, insbesondere für eine Kraftwerksanlage, gemäß dem Oberbegriff des Anspruchs 1.

### Stand der Technik

Eine derartige Gasturbinenanlage umfasst üblicherweise eine Brennkammer, die zumindest in einem ringförmigen Austrittsbereich mit einer Kammerinnenwand und mit einer Kammeraußenwand einen Brennkammergaspfad radial begrenzt. Ferner umfasst eine solche Gasturbinenanlage üblicherweise eine Turbine, die zumindest in einem stationären ringförmigen Eintrittsbereich mit einer Turbineninnenwand und mit einer Turbinenaußenwand einen Turbinengaspfad radial begrenzt. Um bei transienten Betriebszuständen der Gasturbinenanlage überhöhte Bauteilspannungen zu vermeiden, kann die Gasturbinenanlage außerdem mit einem radial innen und/oder radial außen axial zwischen der Brennkammer und der Turbine verlaufenden Spalt ausgestattet sein, an dem die innere und/oder äußere Kammerwand und die innere und/oder äußere Turbinenwand enden. Zur Vermeidung eines Eintrags heißer Arbeitsgase in diesen Spalt kann zweckmäßigerweise außerdem eine Kühlgaszuführung vorgesehen sein, die über den Spalt ein Kühlgas in den Turbinengaspfad und/oder in den Brennkammergaspfad einbringt.

Die Zuführung von Kühlgas zum Arbeitsgas der Gasturbinenanlage reduziert jedoch direkt deren Leistung und deren Wirkungsgrad. Es ist daher anzustreben, möglichst wenig Kühlgas zu verwenden.

Die EP 1 741 877 A1 zeigt eine Gasturbinenanlage mit den Merkmalen des Oberbegriffes des Anspruches 1. Damit soll eine staupunktfreie Führungsfläche für den Gasstrom im Übergangesbereich zwischen Brennkammer und Turbine gewährleistet werden, wobei anstelle der negativen Stufen vorgesehen sein kann, dass der stromaufwärts angeordnete Führungsflächenteil zumindest mit der Oberfläche des stromabwärts anschließenden Führungsflächenteiles fluchtet. Im übrigen wird in der EP 1 741 877 A1 die Möglichkeit angesprochen, die den Spalt begrenzenden Führungsflächenteile so auszubilden bzw. anzuordnen, dass sich der Kühlluftspalt beim Betrieb nahezu vollständig schließt und im Idealfall einen "Nullspalt" bildet, vgl. den Abschnitt [0041] der EP 1 741 877 A1.

Um bei geschlossenem Spalt noch ein kontrolliertes Abfließen von Kühlluft zu ermöglichen, kann das stromauf des Spaltes angeordnete Wandflächenteil auf seiner vom Gasstrom abgewandten Seite mit Nuten versehen sein, die hinreichende Öffnungen für die Kühlluft bilden. Stattdessen ist es auch möglich, den spaltseitigen Randsteg des stromauf des Spaltes angeordneten Wandteiles zu segmentieren, derart, dass quer zum Rand des Spaltes erstreckte Schlitze für den Zustrom von Kühlluft gebildet werden, vgl. den Abschnitt [0044] der EP 1 741 877 A1.

Die EP 1 674 659 A2 zeigt eine weitere Gasturbinenanlage; eine Spaltkühlung wird nicht angesprochen. Aufgrund von Toleranzaufsummierungen bei der Herstellung bzw. dem Einbau von die Führungsfläche für das Heißgas bildenden Plattformteilen können verschiedene radiale Höhenlagen der einzelnen Plattformoberflächen und der Plattformvorderkanten auftreten, wobei neben negativen Stufen auch positive Stufen auftreten können, bei denen die jeweils stromab liegende Plattformoberfläche gegenüber der jeweils stromauf liegenden Plattformoberfläche in den Gaspfad hineinragend radial vorsteht. Um gleichwohl eine möglichst ungestörte Strömung an den Wandflächen gewährleisten zu können, sind die Plattformränder an den Stufen mit vergleichsweise großem Radius gerundet, vgl. den Abschnitt [0069] der EP 1 674 659 A2.

Die EP 1 731 711 A1 zeigt eine weitere Möglichkeit der Ausgestaltung des Übergangs zwischen Brennkammer und Turbineneinheit einer Gasturbinenanlage. Hier ist vorgesehen, ein Eindringen von Heißgas in Spalte zwischen in Strömungsrichtung des Heißgases aufeinanderfolgenden Plattformteilen, die eine den Heißgasstrom führende Wand bilden, zu vermeiden. Zu diesem Zweck ist vorgesehen, den stromaufwärts gelegenen Querrand jeder Plattform mit einem gebogenen Verlauf auszubilden.

In der EP 0 902 164 A1 ist bei einer Gasturbinenanlage mit einer Kühlgaszuführung über einen Spalt zwischen Turbinenwand und Brennkammerwand vorgesehenen, die spaltseitigen Öffnungen von Kühlluftkanälen so anzuordnen bzw. auszurichten, dass die turbinenseitige Randfläche des Spaltes im wesentlichen tangential mit Kühlluft beaufschlagt wird.

Aus der US 6,283,713 B1 und aus der GB 2,281,356 A sind Gasturbinen bekannt, bei denen zumindest bei einer Leitschaufelreihe die radial innenliegenden Plattformen der einzelnen Leitschaufeln so konturiert sind, dass sich in Umfangsrichtung ein wellenförmiger Oberflächenverlauf ergibt. Hierdurch kann der statische Druck im Arbeitsgas dahingehend beeinflusst werden, dass sich im Idealfall unmittelbar stromab der Leitschaufelreihe in Umfangsrichtung ein im Wesentlichen konstanter statischer Druck einstellt.

Aus der US 2006/0034689 A1 ist eine Gasturbine bekannt, bei der eine Leitschaufelreihe an ihrer Anströmseite eine Vielzahl radial in den Gaspfad hineinragender Strömungsleitelemente aufweist. Mit Hilfe dieser Strömungsleitelemente kann eine die Schaufelspitzen von stromauf angeordneten Laufschaufeln umströmende Leckageströmung reduziert bzw. in axialer Richtung umgelenkt werden, um so den Wirkungsgrad der Gasturbine zu erhöhen.

### Darstellung der Erfindung

Die Erfindung, wie sie in den Ansprüchen gekennzeichnet ist, beschäftigt sich mit dem Problem, für eine Gasturbinenanlage der eingangs genannten Art eine verbesserte Ausführungsform anzugeben, die sich insbesondere durch einen erhöhten Wirkungsgrad auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, durch eine gezielte Positionierung einander in Umfangsrichtung abwechselnder positiver und negativer Stufen entlang des Spalts eine die Kühlgasströmung beeinflussende Druckverteilung im Spalt zu erzielen. Diese Druckverteilung lässt sich dabei gezielt so einrichten, dass Bereiche mit erhöhtem Kühlbedarf mit einem höheren Kühlgasstrom beaufschlagt werden als Bereiche mit einem kleineren Kühlbedarf. Hierdurch kann die insgesamt erforderliche Kühlgasmenge reduziert werden, was letztlich den Wirkungsgrad der Gasturbinenanlage erhöht.

Um die in Umfangsrichtung einander abwechselnden positiven und negativen Stufen realisieren zu können, ist die Brennkammerwand bzw. die Turbinenwand in dem an den Spalt angrenzenden Endabschnitt entsprechend konturiert.

Die in Umfangsrichtung variierenden Konturen der jeweiligen Kammerwand und der jeweiligen Turbinenwand im Bereich des radial innenliegenden Spalts und/oder im Bereich des radial außenliegenden Spalts können anhand unterschiedlicher Kriterien ausgewählt und ausgelegt sein. Beispielsweise kann zur Auslegung der in der Umfangsrichtung abwechselnden Anordnung positiver und negativer Stufen am Spalt eine in der Umfangsrichtung vorliegende Verteilung von einander abwechselnden Druckseiten und Saugseiten von Leitschaufeln einer im stationären Eintrittsbereich angeordneten Leitschaufelreihe herangezogen werden. Bei dieser im Eintrittsbereich angeordneten Leitschaufelreihe handelt es sich üblicherweise um die sogenannte "erste Leitschaufelreihe". Die Druckseiten und Saugseiten der Leitschaufeln bewirken auch stromauf bis zum Spalt variierende Drücke in Umfangsrichtung, die sich auf den Kühlgasstrom im Spalt auswirken können. Durch eine entsprechende Berücksichtigung der Druckseiten und Saugseiten bei der Dimensionierung und Positionierung der Stufen entlang des Spalts lassen sich diese nachteiligen Einflüsse reduzieren.

Des weiteren ist es zusätzlich oder alternativ möglich, eine Abhängigkeit von im Betrieb der Gasturbinenanlage entstehenden, in der Umfangsrichtung beabstandet aufeinander folgenden, sich stromauf ausbreitenden Bugwellen von Leitschaufeln einer im stationären Eintrittsbereich angeordneten Leitschaufelreihe zu berücksichtigen. Auch derartige Bugwellen können sich bis zum Spalt ausbreiten und können dort die Druckverteilung beeinflussen. Durch die Berücksichtigung dieser Bugwellenverteilung lassen sich deren negative Einflüsse auf die Kühlgasströmung reduzieren.

Zusätzlich oder alternativ kann bei der Auslegung der Stufen am Spalt auch eine sich im Betrieb der Gasturbinenanlage am oder im Austrittsbereich der Brennkammer einstellende, in der Umfangsrichtung variierende Druckverteilung berücksichtigt werden. Es hat sich gezeigt, dass im Austrittsbereich der Brennkammer in der Umfangsrichtung unterschiedliche Strömungsgeschwindigkeiten bzw. variierende Drücke auftreten können. Die sich im stationären Betrieb der Gasturbine einstellende Druckverteilung bzw. Geschwindigkeitsverteilung kann dabei stationär sein und könnte beispielsweise bei einer Mehrbrenner-Brennkammer auf die in der Umfangsrichtung verteilt angeordneten Brenner zurückzuführen sein. Die im Austrittsbereich der Brennkammer in der Umfangsrichtung variierenden Drücke beeinflussen ebenfalls den Kühlgasstrom durch den Spalt. Durch eine entsprechende Berücksichtigung der Druckverteilung im Austrittsbereich der Brennkammer kann der nachteilige Einfluss auf die Kühlgasströmung reduziert werden.

Weitere wichtige Merkmale und Vorteile der erfindungsgemäßen Gasturbinenanlage ergeben sich aus den Unteransprüchen, aus der Zeichnung und aus der zugehörigen Figurenbeschreibung anhand der Zeichnung.

### Kurze Beschreibung der Zeichnungen

Bevorzugte Ausführungsbeispiele der Erfindung sind in der Zeichnung dargestellt und werden in der nachfolgenden Beschreibung näher erläutert.

Die einzige Fig. 1 zeigt einen stark vereinfachten Axialschnitt einer Gasturbinenanlage im Bereich eines Spalts zwischen einer Brennkammer und einer Turbine.

### Wege zur Ausführung der Erfindung

Entsprechend Fig. 1 umfasst eine Gasturbinenanlage 1, die bevorzugt in einer Kraftwerksanlage, also stationär verwendet wird, eine Brennkammer 2 und eine Turbine 3, zwischen denen ein axialer Spalt 4 angeordnet ist. Ferner ist eine durch Pfeile angedeutete Kühlgaszuführung 5 vorgesehen. Als Bezug für die radiale und axiale Orientierung ist in Fig. 1 eine Längsmittelachse oder Rotationsachse X eingetragen.

Die Brennkammer 2 weist zumindest in einem ringförmigen Austrittsbereich 6 eine Kammerinnenwand 7 und eine Kammeraußenwand 8 auf, die zusammen einen durch einen Pfeil angedeuteten Brennkammergaspfad 9 radial begrenzen. Die Turbine 3 weist zumindest in einem stationären, also statorseitigen, ringförmigen Eintrittsbereich 10 eine Turbineninnenwand 11 und eine Turbinenaußenwand 12 auf, die zusammen einen durch einen Pfeil angedeuteten Turbinengaspfad 13 radial begrenzen. Ferner kann die Turbine 3 im stationären Eintrittsbereich 10 üblicherweise eine Leitschaufelreihe 14 mit mehreren, in der Umfangsrichtung benachbarten Leitschaufeln 15 aufweisen. Da diese Leitschaufelreihe 14 die erste von den Heißgasen der Brennkammer 2 angeströmte Schaufelreihe ist, wird sie üblicherweise auch als erste Leitschaufelreihe 14 bezeichnet.

Der Spalt 4 besteht im gezeigten Beispiel aus einem radial innenliegenden Spalt 16 und einem radial außenliegenden Spalt 17. Der radial innenliegende Spalt 16 wird im folgenden auch als innerer Spalt 16 oder Innenspalt 16 bezeichnet. Entsprechend dazu wird im folgenden der radial außenliegende Spalt 17 auch als äußerer Spalt 17 oder Außenspalt 17 bezeichnet. Am inneren Spalt 16 enden die Kammerinnenwand 7 und die Turbineninnenwand 11 jeweils axial. Am äußeren Spalt 17 enden die Kammeraußenwand 8 und die Turbinenaußenwand 12 jeweils axial.

Die Kühlgaszuführung 5 ist so ausgestaltet, dass sie über den Spalt 4 bzw. über den jeweiligen Teilspalt 16 bzw. 17 ein Kühlgas in den Turbinengaspfad 13 bzw. in den Brennkammerergaspfad 9 einbringt. Die Einbringung von Kühlgas in den Spalt 4 dient dabei zur Vermeidung eines Eintritts von Heißgasen aus dem Brennkammergaspfad 9 bzw. aus dem Turbinengaspfad 13 durch den Spalt 4 in die Bereiche hinter den jeweiligen Kammerwänden 7, 8 bzw. Turbinenwänden 11, 12.

Die Turbinenwände 7, 8 können beispielsweise durch Hitzeschildelemente bzw. durch sogenannten Liner 18 gebildet sein. Die Turbinenwände 11, 12 können durch Plattformen 19 und 20, die am jeweiligen Schaufelfuß radial außen und innen ausgebildet sind, gebildet sein.

Um den Kühlgasbedarf zu reduzieren, sind erfindungsgemäß am Spalt 4 radial innen und/oder radial außen, also am Innenspalt 16 und/oder am Außenspalt 17 sich in Umfangsrichtung abwechselnde positive und negative Stufen in axialer Richtung ausgebildet. Erreicht wir dies durch eine entsprechende Formgebung eines an den jeweiligen Spalt 4 bzw. 16 oder 17 angrenzenden Endabschnitts der jeweiligen Turbinenwand 11, 12 bzw. der jeweiligen Kammerwand 7, 8. Ein Endabschnitt der Kammerinnenwand 7 ist mit 21 bezeichnet, ein Endabschnitt der Kammeraußenwand 8 ist mit 22 bezeichnet, ein Endabschnitt der Turbineninnenwand 11 ist mit 23 bezeichnet und ein Endabschnitt der Turbinenaußenwand 12 ist mit 24 bezeichnet. In der Schnittebene liegende Bereiche der Endabschnitte 21 bis 24 sind mit durchgezogenen Linien dargestellt, während versetzt dazu angeordnete Bereiche der Endabschnitte 21 bis 24 mit unterbrochenen Linien dargestellt sind. Ferner sind die genannten Stufen mit den Kleinbuchstaben a bis d bezeichnet. Dabei bezeichnet a eine am Innenspalt 16 ausgebildete positive Stufe, während b eine am Innenspalt 16 ausgebildete negative Stufe bezeichnet. Eine positive Stufe am Außenspalt 17 ist mit c bezeichnet, während mit d eine negative Stufe am Außenspalt 17 bezeichnet ist. Eine positive Stufe a, c liegt dann vor, wenn die jeweilige stromab liegende Wand 11, 12 gegenüber der jeweiligen stromauf liegenden Wand 7, 8 in den jeweiligen Gaspfad 9, 13 hineinragend radial vorsteht. Im Unterschied dazu liegt eine negative Stufe b, d vor, wenn die jeweilige stromauf liegende Wand 7, 8 gegenüber der jeweiligen stromab liegenden Wand 11, 12 in den jeweiligen Gaspfad 9, 13 hineinragend radial vorsteht.

Grundsätzlich kann es ausreichend sein, wenn nur am Innenspalt 16 oder nur am Außenspalt 17 die in Umfangsrichtung abwechselnde Abfolge positiver und negativer Stufen a, b bzw. c, d realisiert wird. Gezeigt ist jedoch die Variante, bei der sowohl radial innen als auch radial außen am Spalt 4 die in Umfangsrichtung abwechselnde Abfolge positiver und negativer Stufen a bis d realisiert ist.

Am radial innenliegenden Spalt 16 kann die positive Stufe a beispielsweise dadurch realisiert werden, dass die Brennkammerinnenwand 7 in dem an den Spalt 4 bzw. an den Innenspalt 16 angrenzenden Endabschnitt 21 im Bereich der positiven Stufe a relativ zu den in der Umfangsrichtung beiderseits an die positive Stufe a angrenzenden Bereichen radial nach innen versetzt verläuft. Die innere positive Stufe a kann somit z.B. ausschließlich durch eine Konturierung der Kammerinnenwand 7 in deren Endabschnitt 21 realisiert werden.

Zusätzlich oder alternativ lässt sich die innere positive Stufe a dadurch realisieren, dass die Turbineninnenwand 11 im zugehörigen Endabschnitt 23 im Bereich der positiven Stufe a relativ zu den in Umfangsrichtung beiderseits an die positive Stufe a angrenzenden Bereichen radial nach außen versetzt verläuft. Auf diese Weise kann die positive Stufe a grundsätzlich ausschließlich durch eine entsprechende Konturierung der Turbineninnenwand 11 im Endabschnitt 23 realisiert werden.

Bevorzugt wird jedoch eine Ausführungsform, bei der sowohl eine variierende Kontur an der Brennkammerinnenwand 7 im Bereich des Endabschnitts 21 als auch eine variierende Kontur der Turbineninnenwand 11 im Bereich des Endabschnitts 23 zusammenwirken, um die gewünschte positive Stufe a am Innenspalt 16 auszubilden.

Für die am Innenspalt 16 ausgebildete negative Stufe b gelten entsprechende Konfigurationsmöglichkeiten. Diese negative Stufe b kann dadurch realisiert werden, dass die Brennerinnenwand 7 in dem an den Innenspalt 16 angrenzenden Endabschnitt im Bereich der negativen Stufe b relativ zu den in Umfangsrichtung beiderseits an die negative Stufe b angrenzenden Bereichen radial nach außen versetzt verläuft. Die negative Stufe b kann auch dadurch realisiert werden, dass die Turbineninnenwand 11 in dem an den Innenspalt 16 angrenzenden Endabschnitt 23 im Bereich negativen Stufen b relativ zu dem in der Umfangsrichtung beiderseits an die negative Stufe b angrenzenden Bereichen radial nach innen versetzt verläuft. Ebenso kann die negative Stufe b durch eine Kombination der vorstehenden Maßnahmen realisiert sein.

Entsprechendes gilt nun auch für den Außenspalt 17. Um dort die positive Stufe c zu realisieren, kann die Brennkammeraußenwand 8 in dem an den Außenspalt 17 angrenzenden Endabschnitt 22 im Bereich der positiven Stufe c relativ zu den in Umfangsrichtung beiderseits an die positive Stufe c angrenzenden Bereichen radial nach außen versetzt verlaufen. Ebenso kann die positive Stufe c am Außenspalt 17 dadurch realisiert werden, dass die Turbinenaußenwand 12 in dem an den Außenspalt 17 angrenzenden Endabschnitt 24 im Bereich der positiven Stufe c relativ zu den in der Umfangsrichtung beiderseits an die positive Stufe c angrenzenden Bereichen radial nach innen versetzt verläuft. Bevorzugt wird jedoch eine Kombination der beiden vorstehend genannten Maßnahmen.

Analog dazu kann am Außenspalt 17 die negative Stufe d beispielsweise dadurch realisiert werden, dass die Brennkammeraußenwand 8 in dem an den Außenspalt 17 angrenzenden Endabschnitt 22 im Bereich der negativen Stufe d relativ zu den in Umfangsrichtung beiderseits an die negative Stufe d angrenzenden Bereichen radial nach innen versetzt verläuft. Ebenso kann die negative Stufe d am Außenspalt 17 dadurch realisiert werden, dass die Turbinenaußenwand 12 in dem an den Außenspalt 17 angrenzenden Endabschnitt 24 im Bereich der negativen Stufe d relativ zu den in der Umfangsrichtung beiderseits an die negative Stufe d angrenzenden Bereichen radial nach außen versetzt verläuft. Es ist klar, dass auch hier bevorzugt eine Kombination der beiden vorstehenden Maßnahmen realisiert wird, um die jeweilige negative Stufe d am Außenspalt 17 auszubilden.

In Fig. 1 sind die Abweichungen der Kontur an den jeweiligen Wänden 7, 8, 11, 12 übertrieben dargestellt, um ihre Erkennbarkeit für die vorliegende Beschreibung zu verbessern.

In der Umfangsrichtung können sich somit an der jeweiligen Wand 7, 8, 11, 12 im Bereich des jeweiligen Endabschnitts 21, 22, 23, 24 bezüglich des jeweiligen Gaspfads 9, 13 konvexe und konkave Bereiche abwechseln, die jedoch stufenlos ineinander übergehen.

Für die Auslegung, insbesondere für die Dimensionierung und Positionierung, der positiven und negativen Stufen a, b, c, d, ergeben sich unterschiedliche Möglichkeiten, die jeweils alternativ oder ganz oder teilweise kumulativ anwendbar sind. Im folgenden werden exemplarisch einige Kriterien näher erläutert, die bei der erfindungsgemäßen Gasturbinenanlage 1 separat oder insgesamt oder in beliebiger Kombination realisiert sein können.

Erfindungsgemäß ist die in Umfangsrichtung abwechselnde Anordnung positiver und negativer Stufen a, b, c, d in Abhängigkeit eines Kühlbedarfs ausgebildet , der sich im Betrieb der Gasturbinenanlage 1 am jeweiligen Spalt 4 bzw. am Innenspalt 16 und/oder am Außenspalt 17 einstellt und der in der Umfangsrichtung variiert. Dabei ist klar, dass dieser Kühlbedarfsverlauf im Spalt 16, 17 bei einem stationären Betriebszustand der Gasturbinenanlage 1 im wesentlichen stationär vorliegt. Um in einem Umfangssegment, das einen erhöhten Kühlbedarf besitzt, den Kühlgasstrom zu erhöhen, kann in diesem Bereich eine negative Stufe b, d vorgesehen werden. Durch die sich im Spalt 4 einer solchen negativen Stufeb, deinstellenden Druckverhältnisse lässt sich gezielt eine Druckabsenkung und somit eine Beschleunigung bzw. eine höhere Strömungsgeschwindigkeit für das Kühlgas realisieren. Im Unterschied dazu kann bei Umfangssegmenten, bei denen ein reduzierter Kühlgasstrom ausreicht, eine positive Stufe a, c realisiert werden, die zu einer Druckerhöhung und somit zu einer Abbremsung bzw. zu einer reduzierten Strömungsgeschwindigkeit im Kühlgas führt.

Im Betrieb der Gasturbinenanlage 1 kommt es im Bereich des Spalts 4 zu anderen dynamischen Effekten, welche den Druckverlauf in Umfangsrichtung des Spalts 4 ungleichförmig beeinflussen können. Diese Randbedingungen können bei der Auslegung der Stufenverteilung entlang des Spalts 4 entsprechend berücksichtigt werden.

Beispielsweise kann für die in Umfangsrichtung abwechselnde Anordnung positiver und negativer Stufen a, b, c, d eine in der Umfangsrichtung vorliegende Verteilung von Druckseiten und Saugseiten der Leitschaufeln 15 der ersten Leitschaufelreihe 14 berücksichtigt werden. Diese Druckseiten und Saugseiten wechseln sich dabei in der Umfangsrichtung ab und ergeben sich aus der Profilierung der Leitschaufeln 15. In der Umfangsrichtung einander abwechselnden Druckseiten und Saugseiten beeinflussen den Druck im jeweiligen Gaspfad 9, 13 auch in Gegenstromrichtung und zwar zumindest bis zum Spalt 4. Durch eine entsprechende Berücksichtigung dieser Verteilung der Druckseiten und Saugseiten bei der Auslegung der Stufen am Spalt 4 kann deren Einfluss entsprechend reduziert bzw. zur Einstellung der gewünschten Kühlgasverteilung genutzt werden.

Im Betrieb der Gasturbinenanlage 1 können sich außerdem an den Anströmkanten der Leitschaufeln 15 der ersten Leitschaufelreihe 14 sogenannten

Bugwellen ausbilden, die sich entgegen der Strömungsrichtung ausbreiten und zumindest bis zum Spalt 4 gelangen können. Derartige Bugwellen führen ebenfalls zu einer stationären Beeinflussung der Druckverteilung in Umfangsrichtung im Spalt 4. Durch eine entsprechende Berücksichtigung der Bugwellenverteilung bei der Auslegung der Stufen a bis d lässt sich dieser Effekt reduzieren bzw. für die gewünschte Kühlung nutzen.

Des weiteren können im Betrieb der Brennkammer 2 in deren Gaspfad 9 Strömungsverhältnisse entstehen, die in der Umfangsrichtung zumindest im Austrittsbereich 6 variierende Strömungsgeschwindigkeiten bzw. variierende Drücke erzeugen. Dabei kann diese in Umfangsrichtung variierende Druckverteilung in einem stationären Betriebszustand der Gasturbinenanlage 1 stationär sein. Dementsprechend kann auch hier der Einfluss einer durch den Betrieb der Brennkammer 2 erzeugten Druckverteilung im Spalt 4 durch geeignete Auslegung der Stufen a bis d reduziert bzw. für die gewünschte Kühlgasverteilung genutzt werden.

Die erfindungsgemäß vorgeschlagenen Maßnahmen, die separat oder beliebig kumuliert realisierbar sind, zeichnen sich dadurch aus, dass damit eine signifikante Beeinflussung der Kühlgasströmung im Spalt 4 realisierbar ist, ohne dass dabei die den heißen Arbeitsgasen ausgesetzte Oberfläche der Brennkammer 2 bzw. der Turbine 3 merklich vergrößert wird. Eine vergrößerte Oberfläche, wie sie beispielsweise durch in den Gaspfad hineinragende Strömungsleitelemente realisiert wird, erhöht gleichzeitig den Kühlbedarf für die Strömungsleitelemente und ist insoweit nachteilig.

### Bezugszeichenliste

- 1: Gasturbinenanlage
- 2: Brennkammer
- 3: Turbine
- 4: Spalt
- 5: Kühlgaszuführung
- 6: Austrittsbereich der Brennkammer
- 7: Brennkammerinnenwand
- 8: Brennkammeraußenwand
- 9: Brennkammergaspfad
- 10: Eintrittsbereich der Turbine
- 11: Turbineninnenwand
- 12: Turbinenaußenwand
- 13: Turbinengaspfad
- 14: Leitschaufelreihe
- 15: Leitschaufel
- 16: Innenspalt
- 17: Außenspalt
- 18: Hitzeschildelement
- 19: äußere Plattform der Turbinenleitschaufel
- 20: innere Plattform der Turbinenleitschaufel
- 21: Endabschnitt von 7
- 22: Endabschnitt von 8
- 23: Endabschnitt von 11
- 24: Endabschnitt von 12
- 25: Vorderkante der Leitschaufel

- a: positive Stufe bei 16
- b: negative Stufe bei 16
- c: positive Stufe bei 17
- d: negative Stufe bei 17

- X: Längsmittelachse/Rotationsachse

## Patentansprüche

1. Gasturbinenanlage, insbesondere für eine Kraftwerksanlage,
- mit einer Brennkammer (2), die zumindest in einem ringförmigen Austrittsbereich (6) mit einer Kammerinnenwand (7) und mit einer Kammeraußenwand (8) einen Brennkammergaspfad (9) radial begrenzt,
- mit einer Turbine (3), die zumindest in einem stationären, ringförmigen Eintrittsbereich (10) mit einer Turbineninnenwand (11) und mit einer Turbinenaußenwand (12) einen Turbinengaspfad (13) radial begrenzt,
- mit einem radial innen und/oder radial außen axial zwischen der Brennkammer (2) und der Turbine (3) vorhandenen Spalt (4; 16, 17), an dem die innere und/oder äußere Kammerwand (7, 8) und die innere und/oder äußere Turbinenwand (11, 12) enden,
- mit einer Kühlgaszuführung (5), die über den Spalt (4; 16, 17) ein Kühlgas in den Turbinengaspfad (13) und/oder in den Brennkammergaspfad (9) einbringt,
- wobei radial innen und/oder radial außen ein an den Spalt (4; 16, 17) angrenzender Endabschnitt (21, 22, 23, 24) der jeweiligen Turbinenwand (11, 12) und/oder der jeweiligen Kammerwand (7, 8) so geformt ist, dass sich am Spalt (4; 16, 17) negative Stufen (b, d) bilden, bei denen die jeweilige stromauf liegende Wand (7, 8) gegenüber der jeweiligen stromab liegenden Wand (11, 12) in den jeweiligen Gaspfad (9, 13) hineinragend radial vorsteht,
**dadurch gekennzeichnet,**
**dass** sich die negativen Stufen (b, d) am Spalt (4;16,17) in Umfangsrichtung mit positiven Stufen (a,c) abwechseln, bei denen die jeweilige stromab liegende Wand (11, 12) gegenüber der jeweiligen stromauf liegenden Wand (7, 8) in den jeweiligen Gaspfad (9, 13) hineinragend radial vorsteht, wobei die in Umfangsrichtung abwechselnde Anordnung positiver und negativer Stufen (a, b, c, d) in Abhängigkeit eines sich im Betrieb der Gasturbinenanlage (1) am Spalt (4; 16, 17) einstellenden, in Umfangsrichtung variierenden Kühlbedarfs ausgewählt ist.

2. Gasturbinenanlage nach Anspruch 1,
**dadurch gekennzeichnet,**
**dass** die in Umfangsrichtung abwechselnde Anordnung positiver und negativer Stufen (a, b, c, d) in Abhängigkeit einer in Umfangsrichtung vorliegenden Verteilung von einander abwechselnden Druckseiten und Saugseiten von Leitschaufeln (15) einer im stationären Eintrittsbereich (10) angeordneten (ersten) Leitschaufelreihe (14) ausgewählt ist.

3. Gasturbinenanlage nach einem der Ansprüche 1 und 2,
**dadurch gekennzeichnet,**
**dass** die in Umfangsrichtung abwechselnde Anordnung positiver und negativer Stufen (a, b, c, d) in Abhängigkeit von im Betrieb der Gasturbinenanlage (1) entstehenden, in der Umfangsrichtung beabstandet aufeinander folgenden, sich stromauf ausbreitenden Bugwellen von Leitschaufeln (15) einer im stationären Einlassbereich (10) angeordneten (ersten) Leitschaufelreihe (14) ausgewählt ist.

4. Gasturbinenanordnung nach einem der Ansprüche 1 bis 3,
**dadurch gekennzeichnet,**
**dass** die in Umfangsrichtung abwechselnde Anordnung positiver und negativer Stufen (a, b, c, d) in Abhängigkeit einer sich im Betrieb der Gasturbinenanlage (1) an oder im Austrittsbereich (6) der Brennkammer (2) einstellenden, in der Umfangsrichtung variierenden Druckverteilung ausgewählt ist.

5. Gasturbinenanlage nach einem der Ansprüche 1 bis 4,
**dadurch gekennzeichnet,**
**dass** am Spalt (4; 16) radial innen eine positive Stufe (a) **dadurch** gebildet ist, dass die Brennkammerinnenwand (7) in dem an den Spalt (4; 16) angrenzenden Endabschnitt (21) im Bereich der positiven Stufe (a) relativ zu den in Umfangsrichtung beiderseits an die positive Stufe (a) angrenzenden Bereichen radial nach innen versetzt verläuft und/oder dass die Turbineninnenwand (11) in dem an den Spalt (4; 16) angrenzenden Endabschnitt (23) im Bereich der positiven Stufe (a) relativ zu den in Umfangsrichtung beiderseits an die positive Stufe (a) angrenzenden Bereichen radial nach außen versetzt verläuft.

6. Gasturbinenanlage nach einem der Ansprüche 1 bis 5,
**dadurch gekennzeichnet,**
**dass** am Spalt (4; 16) radial innen eine negative Stufe (b) **dadurch** gebildet ist, dass die Brennkammerinnenwand (7) in dem an den Spalt (4; 16) angrenzenden Endabschnitt (6) im Bereich der negativen Stufe (b) relativ zu den in Umfangsrichtung beiderseits an die negative Stufe (b) angrenzenden Bereichen radial nach außen versetzt verläuft und/oder dass die Turbineninnenwand (11) in dem an den Spalt (4; 16) angrenzenden Endabschnitt (23) im Bereich der negativen Stufe (b) relativ zu den in der Umfangsrichtung beiderseits an die negative Stufe (b) angrenzenden Bereichen radial nach innen versetzt verläuft.

7. Gasturbinenanlage nach einem der Ansprüche 1 bis 6,
**dadurch gekennzeichnet,**
**dass** am Spalt (4; 17) radial außen eine positive Stufe (c) **dadurch** gebildet ist, dass die Brennkammeraußenwand (8) in dem an den Spalt (4; 17) angrenzenden Endabschnitt (22) im Bereich der positiven Stufe (c) relativ zu den in Umfangsrichtung beiderseits an die positive Stufe (c) angrenzenden Bereichen radial nach außen versetzt verläuft und/oder dass die Turbinenaußenwand (12) in dem an den Spalt (4; 17) angrenzenden Endabschnitt (24) im Bereich der positiven Stufe (c) relativ zu den in Umfangsrichtung beiderseits an die positive Stufe (c) angrenzenden Bereichen radial nach innen versetzt verläuft.

8. Gasturbinenanlage nach einem der Ansprüche 1 bis 7,
**dadurch gekennzeichnet,**
**dass** am Spalt (4; 17) radial außen eine negative Stufe (d) **dadurch** gebildet ist, dass die Brennkammeraußenwand (8) in dem an den Spalt (4; 17) angrenzenden Endabschnitt (22) im Bereich der negativen Stufe (d) relativ zu den in Umfangsrichtung beiderseits an die negative Stufe (d) angrenzenden Bereichen radial nach innen versetzt verläuft und/oder dass die Turbinenaußenwand (12) in dem an den Spalt (4; 17) angrenzenden Endabschnitt (24) im Bereich der negativen Stufe (b) relativ zu den in Umfangsrichtung beiderseits an die negative Stufe (d) angrenzenden Bereichen radial nach außen versetzt verläuft.

9. Gasturbinenanlage nach einem der Ansprüche 1 bis 8,
**dadurch gekennzeichnet,**
**dass** in Umfangsrichtung sämtliche Übergänge zwischen verschiedenen Stufen (a, b, c, d) zugeordneten Bereichen im jeweiligen Endabschnitt (21, 22, 23, 24) der Brennkammerinnenwand (7) und/oder der Brennkammeraußenwand (8) und/oder der Turbineninnenwand (11) und/oder der Turbinenaußenwand (12) stufenlos ausgestaltet sind.

## Claims

1. Gas turbine arrangement, especially for a power generating plant,
- having a combustion chamber (2), which at least in an annular exit region (6) radially delimits a combustion chamber gas path (9) by a chamber inner wall (7) and by a chamber outer wall (8),
- having a turbine (3), which at least in a stationary, annular inlet region (10) radially delimits a turbine gas path (13) by a turbine inner wall (11) and by a turbine outer wall (12),
- having a gap (4; 16, 17), which is provided radially on the inside and/or radially on the outside axially between the combustion chamber (2) and the turbine (3) and at which the inner and/or outer chamber wall (7, 8) and the inner and/or outer turbine wall (11, 12) terminate,
- having a cooling gas feed (5), which, via the gap (4; 16, 17), introduces cooling gas into the turbine gas path (13) and/or into the combustion chamber gas path (9),
- wherein radially on the inside and/or radially on the outside, an end section (21, 22, 23, 24), adjacent to the gap (4; 16, 17), of the respective turbine wall (11, 12) and/or of the respective chamber wall (7, 8) is formed so that negative steps (b, d) are formed at the gap (4; 16, 17), by which steps the respective upstream-disposed wall (7, 8) projects radially in relation to the respective downstream-disposed wall (11, 12) in a manner in which it protrudes into the respective gas path (9, 13),
**characterized in that**
the negative steps (b, d) alternate with positive steps (a, c) at the gap (4; 16, 17) in the circumferential direction, by which steps the respective downstream-disposed wall (11, 12) projects radially in relation to the respective upstream-disposed wall (7, 8) in a manner in which it protrudes into the respective gas path (9, 13), wherein the circumferentially alternating arrangement of positive and negative steps (a, b, c, d) is selected in dependence upon a cooling requirement which during operation of the gas turbine arrangement (1) is established at the gap (4; 16, 17) and varies in the circumferential direction.

2. Gas turbine arrangement according to Claim 1,
**characterized in that**
the circumferentially alternating arrangement of positive and negative steps (a, b, c, d) is selected in dependence upon a distribution, being in the circumferential direction, of alternating pressure sides and suction sides of stator blades (15) of a (first) stator blade row (14) which is arranged in the stationary inlet region (10).

3. Gas turbine arrangement according to one of Claims 1 and 2,
**characterized in that**
the circumferentially alternating arrangement of positive and negative steps (a, b, c, d) is selected in dependence upon bow waves from stator blades (15) of a (first) stator blade row (14) which is arranged in the stationary inlet region (10), the bow waves arising during operation of the gas turbine arrangement (1), following each other in a spaced apart manner in the circumferential direction, and propagating upstream.

4. Gas turbine arrangement according to one of Claims 1 to 3,
**characterized in that**
the circumferentially alternating arrangement of positive and negative steps (a, b, c, d) is selected in dependence upon a pressure distribution which is established during operation of the gas turbine arrangement (1) on or in the exit region (6) of the combustion chamber (2) and varies in the circumferential direction.

5. Gas turbine arrangement according to one of Claims 1 to 4,
**characterized in that**
a positive step (a) is formed at the gap (4; 16) radially on the inside by the combustion-chamber inner wall (7), in the end section (21) adjacent to the gap (4; 16), extending radially inwards in an offset manner in the region of the positive step (a) relative to the regions adjacent to the positive step (a) on both sides in the circumferential direction, and/or by the turbine inner wall (11), in the end section (23) adjacent to the gap (4; 16), extending radially outwards in an offset manner in the region of the positive step (a) relative to the regions adjacent to the positive step (a) on both sides in the circumferential direction.

6. Gas turbine arrangement according to one of Claims 1 to 5,
**characterized in that**
a negative step (b) is formed at the gap (4; 16) radially on the inside by the combustion-chamber inner wall (7), in the end section (6) adjacent to the gap (4; 16), extending radially outwards in an offset manner in the region of the negative step (b) relative to the regions adjacent to the negative step (b) on both sides in the circumferential direction, and/or by the turbine inner wall (11), in the end section (23) adjacent to the gap (4; 16), extending radially inwards in an offset manner in the region of the negative step (b) relative to the regions adjacent to the negative step (b) on both sides in the circumferential direction.

7. Gas turbine arrangement according to one of Claims 1 to 6,
**characterized in that**
a positive step (c) is formed at the gap (4; 17) radially on the outside by the combustion-chamber outer wall (8), in the end section (22) adjacent to the gap (4; 17), extending radially outwards in an offset manner in the region of the positive step (c) relative to the regions adjacent to the positive step (c) on both sides in the circumferential direction, and/or by the turbine outer wall (12), in the end section (24) adjacent to the gap (4; 17), extending radially inwards in an offset manner in the region of the positive step (c) relative to the regions adjacent to the positive step (c) on both sides in the circumferential direction.

8. Gas turbine arrangement according to one of Claims 1 to 7,
**characterized in that**
a negative step (d) is formed at the gap (4; 17) radially on the outside by the combustion-chamber outer wall (8), in the end section (22) adjacent to the gap (4; 17), extending radially inwards in an offset manner in the region of the negative step (d) relative to the regions adjacent to the negative step (d) on both sides in the circumferential direction, and/or by the turbine outer wall (12), in the end section (24) adjacent to the gap (4; 17), extending radially outwards in an offset manner in the region of the negative step (b) relative to the regions adjacent to the negative step (d) on both sides in the circumferential direction.

9. Gas turbine arrangement according to one of Claims 1 to 8,
**characterized in that**
in the circumferential direction all transitions between regions associated with different steps (a, b, c, d) in the respective end section (21, 22, 23, 24) of the combustion-chamber inner wall (7) and/or of the combustion-chamber outer wall (8) and/or of the turbine inner wall (11) and/or of the turbine outer wall (12), are of a stepless configuration.

## Revendications

1. Installation de turbine à gaz, en particulier pour une centrale génératrice d'énergie, comprenant
- une chambre de combustion (2), qui délimite radialement un chemin de gaz de chambre de combustion (9) au moins dans une région de sortie annulaire (6) avec une paroi interne de chambre (7) et une paroi externe de chambre (8),
- une turbine (3) qui délimite radialement un chemin de gaz de turbine (13) au moins dans une région d'entrée stationnaire annulaire (10) avec une paroi interne de turbine (11) et une paroi externe de turbine (12),
- une fente (4 ; 16, 17) prévue radialement à l'intérieur et/ou radialement à l'extérieur axialement entre la chambre de combustion (2) et la turbine (3), au niveau de laquelle se terminent la paroi interne de chambre et/ou la paroi externe de chambre (7, 8) et la paroi interne de turbine et/ou la paroi externe de turbine (11, 12),
- un apport en gaz de refroidissement (5), qui introduit par le biais de la fente (4 ; 16, 17) un gaz de refroidissement dans le chemin de gaz de turbine (13) et/ou dans le chemin de gaz de chambre de combustion (9),
- une portion d'extrémité (21, 22, 23, 24) de la paroi de turbine respective (11, 12) et/ou de la paroi de chambre respective (7, 8), adjacente à la fente (4 ; 16, 17) étant formée radialement à l'intérieur et/ou radialement à l'extérieur de telle sorte que des étages négatifs (b, d) soient formés au niveau de la fente (4 ; 16, 17), au niveau desquels la paroi respective située en amont (7, 8) fait saillie radialement vers l'intérieur par rapport à la paroi respective située en aval (11, 12), dans le chemin de gaz respectif (9, 13),
**caractérisée en ce que**
les étages négatifs (b, d) alternent au niveau de la fente (4 ; 16, 17) dans la direction périphérique avec des étages positifs (a, c), au niveau desquels la paroi respective située en aval (11, 12) fait saillie radialement vers l'intérieur par rapport à la paroi respective située en amont (7, 8) dans le chemin de gaz respectif (9, 13), l'agencement alterné dans la direction périphérique des étages (a, b, c, d) positifs et négatifs étant sélectionné en fonction d'un besoin de refroidissement s'établissant pendant le fonctionnement de l'installation de turbine à gaz (1) au niveau de la fente (4 ; 16, 17) et variant dans la direction périphérique.

2. Installation de turbine à gaz selon la revendication 1,
**caractérisée en ce que**
l'agencement alterné dans la direction périphérique des étages (a, b, c, d) positifs et négatifs est sélectionné en fonction d'une répartition dans la direction périphérique d'une alternance de côtés de pression et de côtés d'aspiration d'aubes directrices (15) d'une (première) rangée d'aubes directrices (14) disposée dans une région d'entrée stationnaire (10).

3. Installation de turbine à gaz selon l'une quelconque des revendications 1 et 2,
**caractérisée en ce que**
l'agencement alterné dans la direction périphérique des étages (a, b, c, d) positifs et négatifs est sélectionné en fonction de vagues d'étrave d'aubes directrices (15) se produisant pendant le fonctionnement de l'installation de turbine à gaz (1), se suivant à distance les unes des autres dans la direction périphérique, et se propageant vers l'amont, d'une (première) rangée d'aubes directrices (14) disposée dans une région d'entrée stationnaire (10).

4. Installation de turbine à gaz selon l'une quelconque des revendications 1 à 3,
**caractérisée en ce que**
l'agencement alterné dans la direction périphérique des étages (a, b, c, d) positifs et négatifs est sélectionné en fonction d'une répartition de pression s'établissant pendant le fonctionnement de l'installation de turbine à gaz (1) au niveau de ou dans la région de sortie (6) de la chambre de combustion (2), et variant dans la direction périphérique.

5. Installation de turbine à gaz selon l'une quelconque des revendications 1 à 4,
**caractérisée en ce que**
sur la fente (4 ; 16) est formé radialement à l'intérieur un étage positif (a), par le fait que la paroi interne de chambre de combustion (7) s'étend de manière décalée radialement vers l'extérieur dans la portion d'extrémité (21) adjacente à la fente (4 ; 16) dans la région de l'étage positif (a) par rapport aux régions adjacentes dans la direction périphérique de chaque côté de l'étage positif (a) et/ou par le fait que la paroi interne de turbine (11) s'étend de manière décalée radialement vers l'extérieur dans la portion d'extrémité (23) adjacente à la fente (4 ; 16) dans la région de l'étage positif (a) par rapport aux régions adjacentes dans la direction périphérique de chaque côté de l'étage positif (a).

6. Installation de turbine à gaz selon l'une quelconque des revendications 1 à 5,
**caractérisée en ce que**
sur la fente (4 ; 16) est formé radialement à l'intérieur un étage négatif (b), par le fait que la paroi interne de chambre de combustion (7) s'étend de manière décalée radialement vers l'extérieur dans la portion d'extrémité (6) adjacente à la fente (4 ; 16) dans la région de l'étage négatif (b) par rapport aux régions adjacentes dans la direction périphérique de chaque côté de l'étage négatif (b) et/ou par le fait que la paroi interne de turbine (11) s'étend de manière décalée radialement vers l'intérieur dans la portion d'extrémité (23) adjacente à la fente (4 ; 16) dans la région de l'étage négatif (b) par rapport aux régions adjacentes dans la direction périphérique de chaque côté de l'étage négatif (b).

7. Installation de turbine à gaz selon l'une quelconque des revendications 1 à 6,
**caractérisée en ce que**
sur la fente (4 ; 17) est formé radialement à l'extérieur un étage positif (c), par le fait que la paroi externe de chambre de combustion (8) s'étend de manière décalée radialement vers l'extérieur dans la portion d'extrémité (22) adjacente à la fente (4 ; 17) dans la région de l'étage positif (c) par rapport aux régions adjacentes dans la direction périphérique de chaque côté de l'étage positif (c) et/ou par le fait que la paroi externe de turbine (12) s'étend de manière décalée radialement vers l'intérieur dans la portion d'extrémité (24) adjacente à la fente (4 ; 17) dans la région de l'étage positif (c) par rapport aux régions adjacentes dans la direction périphérique de chaque côté de l'étage positif (c).

8. Installation de turbine à gaz selon l'une quelconque des revendications 1 à 7,
**caractérisée en ce que**
sur la fente (4 ; 17) est formé radialement à l'extérieur un étage négatif (d), par le fait que la paroi externe de chambre de combustion (8) s'étend de manière décalée radialement vers l'intérieur dans la portion d'extrémité (22) adjacente à la fente (4 ; 17) dans la région de l'étage négatif (d) par rapport aux régions adjacentes dans la direction périphérique de chaque côté de l'étage négatif (d) et/ou par le fait que la paroi externe de turbine (12) s'étend de manière décalée radialement vers l'extérieur dans la portion d'extrémité (24) adjacente à la fente (4 ; 17) dans la région de l'étage négatif (d) par rapport aux régions adjacentes dans la direction périphérique de chaque côté de l'étage négatif (d).

9. Installation de turbine à gaz selon l'une quelconque des revendications 1 à 8,
**caractérisée en ce que**
dans la direction périphérique, toutes les transitions entre des régions associées à différents étages (a, b, c, d) dans chaque portion d'extrémité (21, 22, 23, 24) de la paroi interne de chambre de combustion (7) et/ou de la paroi externe de chambre de combustion (8) et/ou de la paroi interne de turbine (11) et/ou de la paroi externe de turbine (12) sont configurées de manière continue.
